# EUROPÄISCHE PATENTSCHRIFT

(11) **EP 0 402 845 B1**
(45) Veröffentlichungstag und Bekanntmachung des Hinweises auf die Patenterteilung: **24.05.1995**
(21) Anmeldenummer: 90111058.5
(22) Anmeldetag: 12.06.1990
(51) Int. Cl.: F21M 1/00, F21V 19/02

(54) **Scheinwerfer, der in seiner Helligkeit stufenlos regelbar ist**
Spotlight with infinitely variable light intensity
Projecteur à intensité lumineuse réglable de façon continue

(30) Priorität: 16.06.1989 DE 3919643
(43) Veröffentlichungstag der Anmeldung: 19.12.1990
(73) Patentinhaber: REICHE UND VOGEL H.M. WÖRWAG GMBH, 13585 Berlin (DE)
(72) Erfinder: Wörwag, Hans Michael, Dipl.-Ing., D-1000 Berlin 31 (DE)
(74) Vertreter: Weisse, Jürgen, Dipl.-Phys. Patentanwalt

(56) Entgegenhaltungen:
- EP-A- 0 192 882
- GB-A- 2 037 415
- US-A- 3 624 386
- US-A- 3 930 149
- US-A- 4 519 020

## Beschreibung

### Technisches Gebiet

Die Erfindung betrifft einen Scheinwerfer, mit
(a) einem Reflektor mit einer optischen Achse und mindestens einem Brennpunkt,
(b) einer längs der optischen Achse relativ zu dem Brennpunkt verstellbaren Lichtquelle,
(c) einer Blende im Strahlengang des Lichtbündels.
Insbesondere bezieht sich die Erfindung auf einen regelbaren Scheinwerfer für Theater- oder Fernsehzwecke.

### Zugrundeliegender Stand der Technik

Solche Scheinwerfer werden üblicherweise mit Entladungslampen betrieben. Ein Scheinwerfer mit einer Gasentladungslampe ist aus der US-A-3 624 386 bekannt. Entladungslampen lassen sich nur in Grenzen elektrisch in ihrer Heiligkeit regeln, beispielsweise mit einer Phasenanschnittsteuerung oder mit einem Stelltransformator. Damit kann aber die Helligkeit der Entladungslampe nur bis zu einem vorgegebenen Niveau, beispielsweise bis zur Hälfte ihrer maximalen Heiligkeit heruntergefahren werden. In den meisten Fällen ist es aber erforderlich, die Heiligkeit eines Scheinwerfers von null bis zu der maximalen Helligkeit stufenlos zu regeln.

Zu diesem Zweck wird zur Erzielung einer geringen Heiligkeit des Scheinwerfers zunächst die Heiligkeit der Entladungslampe so weit, wie dies technisch möglich ist, elektrisch heruntergefahren. Eine weitere Verdunkelung wird durch mechanische Mittel wie Jalousien oder Graukeile erreicht. Die bekannten mechanischen Einrichtungen dieser Art sind recht aufwendig in der Herstellung und im Betrieb sehr empfindlich.

Die US-A-1 455 929 zeigt einen Spotlichtprojektor zur Erzeugung eines parallelen Lichtbündels, das einen Lichtfleck in großem Abstand zu erzeugen vermag. Der Spotlichtprojektor enthält einen Ellipsoidspiegel, durch welchen eine Lichtquelle in Form einer Glühlampe, die in einem Brennpunkt des Ellipsoids angeordnet ist, in dem anderen Brennpunkt des Ellipsoids abgebildet wird. Dieser andere Brennpunkt des Ellipsoids liegt wieder im Brennpunkt einer Linse. Die Linse erzeugt das parallele Lichtbündel. Bei dieser Anordnung ist die Glühlampe justierbar, da die Parallelität des Lichtbündels entscheidend von der genauen Positionierung der Glühlampe im Brennpunkt des Ellipsoidspiegels abhängt. Eine Änderung der Bündelhelligkeit findet durch die Justage der Glühlampe nicht statt.

Die DE-A-2 105 389 zeigt ein optisches System für einen Spotlichtprojektor, bei welchem eine als Glühlampe ausgebildete Lichtquelle durch einen Hohlspiegel auf eine Aperturblende abgebildet wird. Ein aus zwei Linsen bestehendes optisches System erzeugt dabei ein Lichtbündel, das auf einem auszuleuchtenden Objekt einen Lichtkreis erzeugt. Die Fassungen der beiden Linsen begrenzen dabei das Lichtbündel nicht. Die beiden Linsen sind dabei längs der optischen Achse so bewegbar, daß der Lichtkreis, der auf ein sich bewegendes Objekt gerichtet ist, nahezu die gleiche Größe behält und die Intensität der Ausleuchtung fast konstant bleibt. Es geht dort also darum, eine konstante Intensität der Ausleuchtung zu erzielen und nicht um eine Veränderung der Intensität.

Durch die DE-B-1 489 389 ist ein Scheinwerfer für Fernseh- und Filmstudios bekannt, der wahlweise als Flutlicht- oder als Punktlichtscheinwerfer verwendet werden kann. Als Lichtquelle dient dort eine Glühlampe. Der Scheinwerfer enthält einen schalenförmigen, diffus reflektierenden Hauptreflektor für die Flutlichtbeleuchtung. Der Hauptreflektor weist in seinem Scheitel eine Öffnung auf. In dieser Öffnung sitzt eine Stufenlinse für die Verwendung als Punktlichtscheinwerfer. Austrittseitig von der Lichtquelle ist ein schalenförmiger Diffusor angeordnet. Der Diffusor wirft bei Flutlichtbetrieb das von der Lichtquelle nach vorn abgestrahlte Licht auf den Hauptreflektor. Vor dem Hauptreflektor ist ein System von konzentrischen, zylindrischen Ringen angeordnet, um den Streuwinkel des von dem Hauptreflektor abgestrahlten Streulichts zu begrenzen. Hinter der Lichtquelle ist ein kugelschalenförmiger Reflektor angeordnet. Für den Punktlichtbetrieb ist der Reflektor um 180° verschwenkbar. Gleichzeitig kann die Lichtquelle in Richtung der optischen Achse in den Brennpunkt der Stufenlinse verschoben werden. Auch bei dieser Anordnung erfolgt keine Änderung der Intensität des Lichtbündels.

Die US-A-4 338 654 betrifft einen Bühnenscheinwerfer mit einer Lichtquelle, einem Reflektor, einer Irisblende und einem Objektiv. Zum Fokussieren des Bühnenscheinwerfers sind Reflektor und Lichtquelle längs der optischen Achse des Bühnenscheinwerfers relativ zu dem Objektiv beweglich. Um dem unterschiedlichen Öffnungswinkel des Lichtbündels Rechnung zu tragen, wird gleichzeitig die Irisblende verstellt, so daß kein Lichtverlust entsteht. Auch hier wird die Helligkeit des Bühnenscheinwerfers gerade nicht verändert.

Aus der EP-A-0 192 882 ist ein Scheinwerfer bekannt, bei dem durch in das Lichtbündel eingeschaltete Filterlemente die Einfärbung des Lichtbündels und durch Änderung des Abstandes zwischen der Lichtquelle und einem Reflektor der Abstrahlungswinkel des Lichtbündels verändert werden können. Auch bei einem Scheinwerfer nach der US-A-4 519 020 dienen Linsen, Blenden und Spiegel dazu, den Abstrahlwinkel des Lichtbündels zu verändern. Eine stufenlose Regelung der Helligkeit des Scheinwerfers erfolgt in beiden Fällen nicht.

Die GB-A-2 037 415 beschreibt einen Scheinwerfer in dessen Gehäuse ein weiteres Bauteil entlang der optischen Achse verschiebbar angeordnet ist, während ausgangsseitig im Gehäuse wahlweise eine Sammellinse oder eine Fresnellinse befestigt ist. Das verschiebbare Bauteil enthält einen sphärischen Reflektorspiegel, eine Lichtquelle und eine Blende. Bei Verwendung einer Sammellinse wird der Lichtstrahl durch Verschieben des verschiebbaren Bauteiles fokussiert. Auch innerhalb des verschiebbaren Bauteiles kann die Lichtquelle durch Verschieben gegenüber dem Reflektorspiegel fokussiert werden. Diese Verschiebung dient jedoch lediglich der optimalen Einstellung des Lichtbündels für die verschiedenen Betriebsarten mit Sammellinse oder Fresnellinse. Beim Wechsel zwischen den beiden Betriebsarten wird zunächst die Linse ausgewechselt. Dann wird die jeweils optimale Position der Lichtquelle relativ zu dem Reflektor gesucht und die Lichtquelle arretiert. Erst dann wird der Scheinwerfer wieder z.B. für die Beleuchtung einer Bühne eingesetzt, wobei es dann nicht mehr möglich ist, die Lichtquelle gegenüber dem Reflektor zu verschieben.

Aus der US-A-3 930 149 ist eine scheinwerferartige Lichtquelle für zahnärztliche Zwecke bekannt, deren Helligkeit innerhalb eines gewissen Bereiches stufenlos regelbar ist. Diese Vorrichtung weist eine Glühlampe mit Reflektor auf, eine Lochblende und eine Sammellinse. Während auf der optischen Achse der Abstand zwischen Lochblende und Sammellinse konstant bleibt ist der Abstand zwischen der Lochblende und dem aus Glühlampe und Reklektor bestehenden Bauteiles veränderbar. Durch diese Abstandsänderung wird eine Änderung der Helligkeit des aus der Sammellinse austretenden Lichtbündels erreicht, ohne dass hierzu eine Änderung der Helligkeit der Glühlampe, mit der eine Änderung der Lichtfarbe verbunden wäre, inkauf genommen werden muss. Dadurch, dass Glühlampe und Reflektor gemeinsam bewegt werden müssen, sind der Baugrösse der Vorrichtung nach der US-A-3 930 149 Grenzen gesetzt.

### Offenbarung der Erfindung

Der Erfindung liegt der Aufgabe zugrunde, eine einfache und robuste Einrichtung zur Verstellung der Helligkeit von Scheinwerfern im Betrieb zu schaffen, welche eine stufenlose Verdunkelung bis praktisch auf Null gestattet.

Erfindungsgemäß wird diese Aufgabe dadurch gelößt, daß
(d) zur stufenlosen Regelung der Helligkeit des Scheinwerfers im Betrieb die Verstellung der Lichtquelle (18;56) mittels einer durch einen Stellmotor (36)angetriebenen Spindel (30) erfolgt.

Durch die Verstellung der Lichtquelle längs der optischen Achse ändert sich die Fokussierung des Lichtbündels. In der Ebene der Blende entsteht ein größerer Lichtfleck, und durch die konstante Blendenöffnung tritt dementsprechend ein geringerer Anteil des Lichtes hindurch. Die axiale Verstellung der Lichtquelle läßt sich leichter bewerkstelligen als beispielsweise die Verstellung einer Jalousieblende, die auch noch lichttechnische Probleme mit sich bringt (siehe z.B. DE-C3-15 97 930). Auch gewährleistet eine axiale Verstellung der Lichtquelle längs der optischen Achse eine Ausleuchtung, die bezogen auf die optische Achse stets symmetrisch und weitgehend gleichmäßig ist.

Ausgestaltungen der Erfindung sind Gegenstand der weiteren Unteransprüche.

Einige Ausführungsbeispiele der Erfindung sind nachstehend unter Bezugnahme auf die zugehörigen Zeichnungen näher erläutert.

### Kurze Beschreibung der Zeichnungen

- Fig.1: zeigt eine erste Ausführungsform eines Scheinwerfers mit einem elliptischen Reflektor und einer Stufenlinse.
- Fig.2: ist eine schematische Darstellung und veranschaulicht die Wirkung einer Verstellung der Lichtquelle relativ zu dem Reflektor.
- Fig.3: ist eine schematische Darstellung eines Scheinwerfers mit einem parabolischen Reflektor und einer Ringblende.

### Bevorzugte Ausführungen der Erfindung

In Fig.1 ist mit 10 ein elliptischer Reflektor bezeichnet. Der Reflektor 10 bildet einen Teil eines Rotationsellipsoids. Ein solches Rotationsellipsoid hat zwei Brennpunkte 12 und 14. Die optische Achse 16 des Scheinwerfers geht durch diese beiden Brennpunkte 12 und 14. Jeder Lichtstrahl, der von einem der Brennpunkte, z.B. 12 ausgeht und auf den Reflektor fällt, wird an dem Reflektor 10 durch den anderen Brennpunkt, z.B. 14, reflektiert. In Fig.1 ist eine Lichtquelle 18 in Form einer Entladungslampe in dem Brennpunkt 12 angeordnet. Das von der Lichtquelle 18 ausgehende, von dem Reflektor 10 erfaßte Lichtbündel wird daher in dem anderen Brennpunkt 14 gesammelt. Das ist mit einem Strahl 20 dieses Lichtbündels angedeutet.

In der Ebene des zweiten Brennpunktes 14, senkrecht zur optischen Achse 16, ist eine Blende 22 mit einer symmetrisch zur optischen Achse 16 liegenden Blendenöffnung 24 vorgesehen. Die Blendenöffnung 24 bildet eine "Lichtquelle" für eine nachgeschaltete Scheinwerferoptik 26, die hier als Stufenlinse dargestellt ist.

Die Entladungslampe 18 sitzt auf einer geradgeführten Mutter 28, welche durch einen Durchbruch im Scheitelpunkt des Reflektors 10 hindurchragt. Die Mutter 28 ist auf einer Gewindespindel 30 geführt. Seitliche Ansätze 32 der Mutter 28 sind in Nuten 34 geführt. Die Gewindespindel 30 wird von einem Stellmotor 36 angetrieben.

Die Helligkeit der Entladungslampe 18 ist durch elektrische Stellmittel 38 bis hinab zu einem bestimmten Prozentsatz der maximalen Helligkeit veränderbar. Der Stellmotor ist steuerbar über eine Motorsteuerung 40. Ein Regler 42 erhält einen Sollwert für die Helligkeit von einem Sollwertgeber 44. Ein Istwert für die Helligkeit des Scheinwerfers wird von einem Sensor 46 geliefert und ist ebenfalls auf den Regler 42 aufgeschaltet. Bis zu einer bestimmten Grenze wird die Helligkeit der Entladungslampe 18 elektrisch über die Stellmittel 38 verändert. Eine weitere Verdunkelung wird erreicht, indem durch den Stellmotor über die Gewindespindel 30 die Entladungslampe 18 aus dem Brennpunkt 12 herausbewegt wird. Die Umschaltung der Stellmittel ist in Fig.1 durch einen Schalter 46 dargestellt.

Fig.2 veranschaulicht die Wirkung einer Verstellung der Entladungslampe 18 relativ zu dem ersten Brennpunkt 12 in Fig.1. Es ist erkennbar, daß das von der Lichtquelle, der Entladungslampe 18, ausgehende Lichtbündel durch den Reflektor 10 nicht mehr in dem zweiten Brennpunkt 14 des Ellipsoids gesammelt wird. Vielmehr tritt in der Ebene der Blende 22 ein Lichtfleck auf, der größer ist als die Blendenöffnung 24. Es wird also ein Teil der Lichtenergie des Lichtbündels abgeblendet. Der Lichtfleck wird umso größer, je weiter die Entladungslampe 18 nach links in Fig.2 bewegt wird. Es erfolgt somit eine zunehmende Verdunkelung des von dem Scheinwerfer ausgesandten Lichtbündels. Wenn ein Minimum an Helligkeit des Scheinwerfers erreicht ist, führt eine weitere Stellbewegung der Gewindespindel 30 über ein mechanisches Getriebe zur Einschwenkung einer Abdeckblende vor die Entladungslampe, also zur vollständigen Abdunkelung des Lichtbündels. Das ist in Fig.1 nicht im einzelnen dargestellt.

Bei der Ausführung nach Fig.3 ist der Reflektor 50 parabolisch. Die reflektierende Oberfläche des Reflektors bildet ein Rotationsparaboloid mit einem Brennpunkt 52. Alle Strahlen die von dem Brennpunkt 52 ausgehen, werden von dem Reflektor parallel zu der optischen Achse 54 reflektiert. Wenn dagegen, wie in Fig.3 dargestellt ist, die Lichtquelle 56 gegenüber dem Brennpunkt 52 verschoben ist, dann werden die Strahlen divergent reflektiert.

Vor dem Reflektor sitzt eine Ringblende 58. Die Ringblende 58 besteht aus einer Mehrzahl von zueinander und zur optischen Achse 54 koaxialen, zylindrischen Blendenringen 60. Wenn die Lichtquelle 56 im Brennpunkt sitzt, dann werden die Strahlen des auf den Reflektor 50 fallenden Lichtbündels, wie gesagt, parallel zur optischen Achse 54 reflektiert. Das ist im unteren Teil von Fig.3 gestrichelt für einen Strahl 62 dargestellt. Die Strahlen des Lichtbündels treten daher zwischen den Blendenringen 60 hindurch. Wenn dagegen die Lichtquelle 56 stark gegen den Brennpunkt 52 verschoben ist, wie in Fig.3 dargestellt, dann trifft ein großer Teil der Strahlen auf die Blendenringe 60. Die Blendenringe 60 sind geschwärzt, so daß die Strahlen absorbiert werden. Bei einer Verschiebeun der Lichtquelle 56 aus dem Brennpunkt 52 wird daher ein zunehmend größerer Anteil des Lichtbündels von der Ringblende 58 zurückgehalten.

Statt der Stufenlinse 26 in Fig.1 kann auch eine übliche und hier nicht im einzelnen dargestellte Abbildungsoptik vorgesehen sein, welche die Blendenöffnung 24 als Lichtfleck auf eine Szene auf einer Bühne abbildet. Am Ort der Blendenöffnung kann auch ein Diapositiv angeordnet sein.

## Patentansprüche

1. Scheinwerfer, mit
(a) einem Reflektor (10;50) mit einer optischen Achse (16;54) und mindestens einem Brennpunkt (12;52),
(b) einer längs der optischen Achse (16) relativ zu dem Brennpunkt (12;52) verstellbaren Lichtquelle (18;56),
(c) einer Blende (22;58) im Strahlengang des Lichtbündels,
**dadurch gekennzeichnet, daß**
(d) zur stufenlosen Regelung der Helligkeit des Scheinwerfers im Betrieb die Verstellung der Lichtquelle (18;56) mittels einer durch einen Stellmotor (36) angetriebenen Spindel (30) erfolgt.

2. Scheinwerfer nach Ansprüch 1, **daduch gekennzeichnet, daß** der Reflektor (10) elliptisch ist, die Blende (22) in der Ebene eines Brennpunktes (14) der Ellipse des Reflektors (10) angeordnet und die Lichtquelle (18) relativ zu dem anderen Brennpunkt (12) der Ellipse verstellbar ist.

3. Scheinwerfer nach Anspruch 2, **dadurch gekennzeichnet, daß** der Blende eine Scheinwerferoptik (26) nachgeschaltet ist, für welche die Blendenöffnung (24) als Lichtquelle dient.

4. Scheinwerfer nach Anspruch 3, **dadurch gekennzeichnet, daß** die Scheinwerferoptik von einer Stufenlinse (26) gebildet ist und die Stufenlinse (26) relativ zu der Blende (24) verstellbar ist.

5. Scheinwerfer nach Anspruch 3, **dadurch gekennzeichnet, daß** die Scheinwerferoptik eine Abbildungsoptik ist, durch welche die Blendenöffnung als Lichtfleck auf die auszuleuchtende Szene abbildbar ist.

6. Scheinwerfer nach Anspruch 1, **dadurch gekennzeichnet, daß** der Reflektor (50) parabolisch ist, die Blende eine Ringblende (58) ist, die aus einer Mehrzahl zueinander und zur optischen Achse (54) des Reflektors (50) koaxialer, zylindrischer Blendenringe (60) besteht, und die Lichtquelle (56) relativ zum Brennpunkt (52) der Parabel des Reflektors (50) verstellbar ist.

7. Scheinwerfer nach einem oder mehreren der Ansprüche 1 bis 6, **dadurch gekennzeichnet, daß** die Lichtquelle (18) eine Entladungslampe ist.

8. Scheinwerfer nach Anspruch 7, **dadurch gekennzeichnet, daß** die Helligkeit der Lichtquelle (18) in deren zulässigem Helligkeitsbereich elektrisch regelbar ist.

9. Scheinwerfer nach einem oder mehreren der Ansprüche 1 bis 8, **dadurch gekennzeichnet, daß** von der Stellbewegung eine Abdeckblende steuerbar ist, durch welche die Lichtquelle bei Erreichen einer geringen Helligkeit des Scheinwerfers vollständig abdeckbar ist.

10. Scheinwerfer nach einem oder mehreren der Ansprüche 1 bis 9, **dadurch gekennzeichnet, daß** mit der Spindel eine Kulisse verstellbar ist, durch welche bei Erreichen einer vorgegebenen Stellung schwacher Ausleuchtung eine Abdeckblende vor die Lichtquelle (18) bewegbar ist.

11. Scheinwerfer nach einem oder mehreren der Ansprüche 1 bis 10, **dadurch gekennzeichnet, daß**
(a) ein Sensor (46) für die Helligkeit des Scheinwerfers vorgesehen ist,
(b) der Stellmotor (36) von einem Regler (42) ansteuerbar ist, und
(c) der Regler (42) von dem Signal des Sensors (46) und dem Signal eines Sollwertgebers (44) beaufschlagt ist.

12. Scheinwerfer nach Anspruch 11, **dadurch gekennzeichnet, daß**
(a) der Regler (42) auf Mittel zur Regelung der Lampenhelligkeit geschaltet ist, derart, daß ausgehend von einem Maximalwert der Lampenhelligkeit bei Verringerung des Sollwertes zunächst die Lampenhelligkeit bis auf einen technisch möglichen Mindestwert reduziert wird, und
(b) der Regler (42) bei weiterer Verminderung des Sollwertes den Stellmotor (36) zur Verstellung der Lichtquelle (18) im Sinne einer verminderten Ausleuchtung der Blendenöffnung (24) ansteuert.

## Claims

1. Light projecting device comprising
(a) a reflector (10;50)with an optical axis (16;54) and at least one focal point (12;52),
(b) a light source (18;56) adjustable along the optical axis (16) relative to the focal point (12;52),
(c) a light stop (22;58) in the path of rays of the light beam,
characterized in that,
(d) for continuous adjustment of the intensity of the light projecting device in operation, the adjustment of the light source (18;56) is effected by means of a spindle (30) driven by a servomotor (36).

2. Light projecting device as claimed in claim 1, **characterized in that** the reflector (10) is elliptic, the light stop (22) is arranged in the plane of one focal point (14) of the ellipse of the reflector (10), and the light source (18) is adjustable relative to the other focal point (12) of the ellipse.

3. Light projecting device as claimed in claim 2, **characterized in that** a light projecting device optical system (26) is provided downstream of the light stop, the light stop opening (24) serving as light source for the light projecting device optical system.

4. Light projecting device as claimed in claim 3, **characterized in that** the light projecting device optical system is a Fresnel lens (26), and the Frenel lens (26) is adjustable relative to the light stop (24).

5. Light projecting device as claimed in claim 3, characterized in that the light projecting device optical system is an imaging optical system which is arranged to image the light stop opening as a light spot on the scene to be illuminated.

6. Light projecting device as claimed in claim 1, **characterized in that** the reflector (50) is parabolic, the light stop is an annular light stop, which consists of a plurality of light stop rings (60) coaxial with respect to each other and to the optical axis (54) of the reflector (50), and the light source (56) is adjustable relative to the focal point (52) of the parabola of the reflector (50).

7. Light projecting device as claimed in one or more of the claims 1 to 6, **characterized in that** the light source (18) is a discharge lamp.

8. Light projecting device as claimed in claim 7, **characterized in that** the intensity of the light source (18) is adjustable within the permissible intensity range thereof.

9. Light projecting device as claimed in one or more of the claims 1 to 8, **characterized in that** a masking light stop is controllable by the adjusting movement and is adapted to cover the light source completely, when a certain low intensity of the light projecting device has been reached.

10. Light projecting device as claimed in one or more of the claims 1 to 9, **characterized in that** a slotted link is adjustable together with the spindle and is arranged to move a covering light stop in front of the light source (18), when a predetermined position has been reached.

11. Light projecting device as claimed in one or more of the claims 1 to 10, **characterized in that**
(a) a sensor (46) for the intensity of the light projecting device is provided,
(b) the servomotor is arranged to be energized by a controller (42), and
(c) the signal of the sensor (46) and the signal of a set-point adjuster (44) are applied to the controller.

12. Light projecting device as claimed in claim 11, **characterized in that**
(a) the controller (42) is connected to means for controlling the lamp intensity such that, starting from a maximum value of the lamp intensity, upon reducing of the set-point the lamp intensity is, at first, reduced down to a technically feasable minimum value, and
(b) the controller (42), upon further reduction of the set-point, energizes the servomotor (36) to adjust the light source (18) in a direction to reduce the illumination of the light stop opening (24).

## Revendications

1. Projecteur muni
(a) d'un réflecteur (10;50) muni d'un axe optique (16;54) et d'au moins un foyer (12;52),
(b) d'une source lumineuse (18;56) ajustable le long de l'axe optique (16) par rapport au foyer (12;52),
(c) d'un diaphragme (22;58) situé dans la marche des rayons du faisceau lumineux,
**caractérisé par le fait que**
(d) pour régler en continu la luminosité du projecteur en fonctionnement, l'ajustage de la source lumineuse (18;56) a lieu au moyen d'un arbre (30) actionné par un moteur de commande (36).

2. Projecteur selon la revendication 1, **caractérisé par le fait que** le réflecteur (10) est elliptique, le diaphragme (22) est disposé au plan du foyer (14) de l'ellipse du réflecteur (10) et la source lumineuse (18) est susceptible d'être ajusté par rapport à l'autre foyer (12) de l'ellipse.

3. Projecteur selon la revendication 2, **caractérisé par le fait que** une optique (26) du projecteur , pour laquelle l'ouverture (24) du diaphragme sert de source lumineuse, est placée à la suite du diaphragme.

4. Projecteur selon la revendication 3, **caractérisé par le fait que** l'optique du projecteur est constituée d'une lentille Fresnel (26) et que la lentille Fresnel (26) est susceptible être ajustée par rapport au diaphragme (24).

5. Projecteur selon la revendication 3, **caractérisé par le fait que** l'optique du projecteur est une optique de reproduction par laquelle l'ouverture du diaphragme est susceptible d'être reproduite en tâche lumineuse sur la scène à illuminer.

6. Projecteur selon la revendication 1, **caractérisé par le fait que** le réflecteur (50) est parabolique, que le diaphragme est un diaphragme circulaire (58) composé de plusieurs anneaux de diaphragme (60) cylindriques et coaxiaux l'un par rapport à l'autre et à l'axe optique (54) du réflecteur (50), et que la source lumineuse (56) est susceptible d'être ajustée par rapport au foyer (52) de la parabole du réflecteur (50).

7. Projecteur selon une ou plusieurs des revendications 1 à 6, **caractérisé par le fait que** la source lumineuse (18) est une lampe à décharge.

8. Projecteur selon la revendication 7, **caractérisé par le fait que** l'intensité de la source lumineuse (18) est susceptible d'être électriquement réglée dans son domaine de luminosité autorisée.

9. Projecteur selon une ou plusieurs des revendications 1 à 8, **caractérisé par le fait qu'**un diaphragme de couverture est susceptible d'être commandé par la manoeuvre de commande par lequel la source de lumineuse est susceptible d'être complètement couverte quand une basse intensité du projecteur est obtenue.

10. Projecteur selon une ou plusieurs des revendications 1 à 9, **caractérisé par le fait qu'**une coulisse est susceptible d'être ajustée au moyen de l'arbre par laquelle un diaphragme de couverture est susceptible d'être déplacé devant la source lumineuse (18) quand une position prédéterminée de la faible illumination est obtenue.

11. Projecteur selon une ou plusieurs des revendications 1 à 10, **caractérisé par le fait que**
(a) un capteur (46) est prévu pour la luminosité du projecteur,
(b) un moteur de commande (36) est susceptible d'être commandé par un régulateur (42) et,
(c) le signal du capteur (46) et le signal du transmetteur de la valeur de consigne (44) sont appliqués au régulateur (42).

12. Projecteur selon la revendication 11, **caractérisé par le fait que**
(a) le régulateur (42) est appliqué aux moyens réglant la luminosité de la lampe de telle façon qu'en partant d'une valeur maximale de la luminosité de la lampe, lorsqu'on réduit la valeur de consigne, la luminosité de la lampe est d'abord réduite jusqu'à une valeur minimale techniquement possible et
(b) quand on réduit encore la valeur de consigne le régulateur (42) commande le moteur de commande (36) afin d'ajuster la source lumineuse (18) en vue d'une illumination réduite de l'ouverture (24) du diaphragme.
